# EUROPÄISCHE PATENTANMELDUNG

(11) **EP 0 039 761 A2**
(43) Veröffentlichungstag der Anmeldung: **18.11.1981**
(21) Anmeldenummer: 81101265.7
(22) Anmeldetag: 21.02.1981
(51) Int. Cl.: G08B 17/00, G08B 17/10

(54) **Verfahren zur Brandmeldung und Brandmeldeanlage**

(30) Priorität: 09.05.1980 CH 3640/80
(71) Anmelder: CERBERUS AG, CH-8708 Männedorf (CH)
(72) Erfinder: Scheidweiler, Andreas, Dr.rer.nat., CH-8713 Stäfa (CH)

(57) **Zusammenfassung**

Brandmeldeanlage mit erhöhter Intelligenz, die es ermöglicht, zwischen Schwelbränden und Bränden mit offenen Flammen zu unterscheiden. Dies wird dadurch erreicht, dass die Brandmeldeanlage zwei Fühlerelemente unterschiedlichen Funktionsprinzips aufweist und dass die Auswerteschaltung Schaltungselemente enthält, die den Quotienten der von den beiden Fühlerelementen erhaltenen Signale bilden. Die unterschiedlichen Fühlerelemente können in einem einzigen Brandmeldergehäuse vereinigt sein, welches gleichzeitig die Auswerteschaltung enthalten kann.

## Beschreibung

Die Erfindung betrifft ein Verfahren zur Brandmeldung und eine Brandmeldeanlage mit wenigstens zwei Fühlerelementen unterschiedlichen Funktionsprinzips und einer gemeinsamen Auswerteschaltung zur Auswertung der Eigenschaftsänderungen der Fühlerelemente und zur Signalgabe, wobei vorzugsweise einer der Fühler einen fotoelektrischen Wandler und ein zweiter Fühler entweder einen zweiten nach einem unterschiedlichen Prinzip arbeitenden fotoelektrischen Wandler oder eine luftzugängliche Ionisationskammer aufweist.

Die in der Praxis vorkommenden Schadenfeuer lassen sich grundsätzlich in zwei Kategorien einteilen, nämlich in Schwelbrände und in offene Brände. Bei den Schwelbränden wird weiterhin zwischen sogenannten Pyrolysebrände und Glimmbränden unterschieden. Pyrolysebrände benötigen zu ihrer Aufrechterhaltung eine ständige Zufuhr von Energie in Form von Wärme, während Glimmbrände sich nach erfolgter Zündung selbständig weiterentwickeln.

Je nach der Art des Brandes, sind unterschiedliche Massnahmen erforderlich. Bei Schwelbränden beispielsweise haben Lebensrettungsmassnahmen Priorität, da in der Regel noch kein grosser Sachschaden entstanden ist und wegen der Gefahr des Erstickens vor allem Menschen zum Verlassen der gefährdeten Bereichs veranlasst werden müssen. Bei Bränden mit offenen Flammen steht dagegen die Löschung im Vordergrund, da grosser Sachschaden entsteht und häufig die Rettung von Personen Hilfsmassnahmen von aussen erforderlich macht. Die in letzter Zeit immer mehr zunehmende Wohndichte und die steigende Wertkonzentration in den Bauwerken lassen es immer wünschenswerter erscheinen, dass die Zeit bis zum Ergreifen von Gegenmassnahmen möglichst kurz ist. Hinzu kommt, dass der Weg der Feuerwehr in vielen Fällen durch den Verkehr stark behindert wird, was oft dazu führt, dass das Löschpersonal zu spät am Brandort eintrifft. Es ist daher umso wichtiger, dass die von den Brandmeldern eingehenden Meldungen erkennen lassen, um welche Brandart es sich handelt.

Die bisher bekannten automatischen Brandmeldeanlagen weisen im allgemeinen ein Fühlerelement auf, das auf Brandphänomene reagiert, sowie eine Auswerteschaltung, die das vom Fühlerelement abgegebene elektrische Signal zur Alarmsignalgabe auswertet.

Die meisten der bisher bekannten Brandmeldeanlagen geben Alarm, wenn das vom Fühlerelement abgegebene Signal einen eingestellten Grenzwert überschreitet, oder werten allenfalls die zeitliche Aenderung des Sensorsignals aus (Differentialmelder). Es ist auch bereits vorgeschlagen worden, mehrere Sensoren mit unterschiedlichem Funktionsprinzip in einem Detektor zu kombinieren, um die Empfindlichkeit zu erhöhen und die Gefahr von Fehlalarmen zu vermindern. In der DE-AS 2'452'839 wurde ein Brandmelder mit wenigstens zwei auf verschiedenen Brandphänomene reagierende Fühler mit einer gemeinsamen Auswerteschaltung zur Auswertung der Eigenschaftsänderungen der Fühler und zur Alarmsignalgabe vorgeschlagen, bei der die Auswerteschaltung bei einer Beeinflussung des einen Fühlers durch ein Brandphänomen, die Ansprechschwelle des anderen Fühlers für die Alarmsignalgabe im Sinne einer Empfindlichkeitserhöhung zu ändern vermag. Bei den bisher bekannten Brandmeldeanlagen besteht jedoch keine Möglichkeit, die Art des Brandes zu erkennen. Im Hinblick auf die Wahl der Gegenmassnahmen, ist diese Information jedoch oft von entscheidener Bedeutung.

Der Erfindung liegt die Aufgabe zugrunde, die vorstehend beschriebenen Nachteile der bekannten Brandmeldeanlagen zu beseitigen und insbesondere eine Brandmeldeanlage zu schaffen, die es ermöglicht, aus dem erhaltenen Signal zu erkennen, um welche Art von Brand es handelt, d.h. zwischen einem Brand mit offenen Flammen und einem Schwelbrand zu unterscheiden und auch gegebenenfalls zu erkennen, wann ein Brand von der Schwelphase zur offenen Brandphase übergeht.

Dies wird erfindungsgemäss dadurch erreicht, dass die wenigstens zwei Fühlerelemente unterschiedlichen Funktionsprinzips und eine gemeinsame Auswerteschaltung zur Auswertung der Eigenschaftsänderungen der Fühlerelemente und zur Signalgabe aufweisende Brandmeldeanlage in der Auswerteschaltung Schaltungselemente aufweist, die den Quotienten der Signale von zwei Fühlern bildet und dass ein Alarmsignal erzeugt wird, wenn der Quotient einen vorbestimmten Wert überschreitet oder eine schnelle Aenderung des Quotienten auftritt.

Gemäss einer bevorzugten Ausführungsform des erfindungsgemässen Brandmelders weist eines der Fühlerelemente eine luftzugängliche Ionisationskammer auf und ein zweites Fühlerelement einen fotoelektrischen Wandler, der nach dem Extinktionsprinzip arbeitet.

Gemäss einer anderen bevorzugten Ausführungsform weist eines der Fühlerelemente eine luftzugängliche Ionisationskammer auf, während ein zweiter Fühler einen fotoelektrischen Wandler aufweist, der nach dem Streulichtprinzip arbeitet.

Gemäss einer dritten bevorzugten Ausführungsform weist eines der Fühlerelemente einen fotoelektrischen Wandler auf, der nach dem Extinktionsprinzip arbeitet und ein zweites Fühlerelement einen fotoelektrischen Wandler, der nach dem Streulichtprinzip arbeitet.

Eine weitere bevorzugte Ausführungsform der erfindungsgemässen Brandmeldeanlage besteht darin, dass die Fühlerelemente unterschiedlichen Funktionsprinzips mit einem Verstärkungselement verbunden in einem Brandmelder angeordnet sind, d.h. jeweils ein Fühlerelement zusammen mit der zugehörigen Verstärkungsschaltung in einem Brandmeldergehäuse, und dass die gemeinsame Auswerteschaltung in einer Signalzentrale angeordnet ist. Dabei werden vorzugsweise jeweils zwei Fühlerelemente unterschiedlichen Funktionsprinzips benachbart in einem zu überwachenden Bereich angeordnet und paarweise über Leitungen mit einer Signalzentrale verbunden, wobei die gemeinsame Auswerteschaltung in der Signalzentrale angeordnet ist.

Es kann auch von Vorteil sein, zwei Fühlerelemente unterschiedlichen Funktionsprinzips gemeinsam in einem einzigen Brandmeldergehäuse anzuordnen, wobei die gemeinsame Auswerteschaltung entweder in einer Signalzentrale angeordnet ist oder sich zusammen mit den Fühlerelementen in dem Brandmeldergehäuse befindet, wobei, z.B. durch eine Multiplex-Schaltungsanordnung, sowohl die Momentanwerte der Fühlerelementsignale als auch der Quotient, der von den beiden Fühlerelementen erhaltenen Momentansignale zur Anzeige an eine Signalzentrale übermittelt wird.

Bei einer besonders bevorzugten Ausführungsform sind zwei Fühlerelemente unterschiedlichen Funktionsprinzips zusammen mit einer Multiplex-Schaltungseinrichtung, welche die Momentanwerte der Fühlerlementsignale zur Signalzentrale überträgt, in einem Brandmeldergehäuse angeordnet. In der Signalzentrale sind dabei Schaltungselemente vorhanden, die bei Ueberschreiten eines vorbestimmten Wertes der Momentanwerte der Fühlerelemente ein Alarmsignal geben, sowie weitere Schaltungselemente, die den Quotienten der von den beiden Fühlerelementen erhaltenen Momentansignale bilden und bei Ueberschreiten eines vorbestimmten Wertes dieses Quotienten, ein vom ersten Alarmsignal unterschiedliches Alarmsignal geben.

Eine weitere besonders bevorzugte Ausführungsform der Brandmeldeanlage gemäss der Erfindung besteht darin, dass zwei Fühlerelemente unterschiedlichen Funktionsprinzips zusammen mit je einer Verstärkerschaltung, einem Diskriminator, einem Quotientenbilder und einer Multiplex-Uebertragungsschaltung, welche die Momentanwerte der Fühlerelemente und den aus den Signalen der Fühlerelemente gebildeten Quotienten zur Signalzentrale überträgt, in einem Brandmeldergehäuse angeordnet sind und dass in einer Signalzentrale Schaltungselemente angeordnet sind, welche ein Alarmsignal erzeugen, wenn die Momentanwerte der Signale der Fühlerelemente einen vorbestimmten Wert überschreiten, sowie Schaltungselemente, welche ein vom ersten Signal unterschiedliches Alarmsignal erzeugen, wenn der Quotient der von den beiden Fühlerelementen abgegebenen Signale einen vorbestimmten Wert überschreitet.

Vorzugsweise sind in der Auswerteschaltung Schaltungselemente vorhanden, welche bei Ueberschreiten der Fühlerelementsignale über einen vorbestimmten Wert und bei Ueberschreiten des Quotienten der Fühlerelementsignale über einen vorbestimmten Wert unterschiedliche Signale erzeugen, welche durch die Multiplex-Uebertragungsschaltung an die Signalzentrale übertragen werden.

Ferner werden Brandmeldeanlagen bevorzugt, die Schaltungselemente aufweisen, welche die Quotientenbildung unterdrücken, wenn die Absolutwerte der Fühlerelementsignale unterhalb vorbestimmter Werte bleiben.

Bei den meisten Bränden treten im Anfangsstadium noch keine offenen Flammen auf. Als Folge der noch unvollständigen Verbrennung entstehen in der Hauptsache Qualm und Rauch. Dieses Gemenge ist physikalisch gesehen ein Aerosol, das aus Schwebeteilchen im mikroskopischen oder submikroskopischen Korngrössenbereich besteht. Die Korngrössenverteilung (man spricht in diesem Zusammenhang auch von "Teilchengrössen-" bzw. "Partikelspektrum") hängt dabei weniger vom Brandmaterial als von der Art der Verbrennung ab. Insbesondere zeigen sich charakteristische Veränderungen der Korngrössenverteilung im Verlauf des Brandgeschehens. Im Anfangsstadium eines Brandes entstehen vorwiegend verhältnismässig grosse Partikeln (sichtbarer Rauch). Beim Uebergang des Schwelbrandes zu einem offenen Brand, wird das Brandmaterial durch die grössere Hitze vollständig verbrannt, wobei hauptsächlich submikroskopische Teilchen (unsichtbarer Rauch) gebildet werden. Die Erkennung der unterschiedlichen-Teilchengrösse gestattet daher, zwischen einem Schwelbrand und einem offenen Feuer zu unterscheiden, bzw. den Uebergang von der Schwelphase zum offenen Brand zu erkennen.

Die bisher bekannten Brandmeldeanlagen, die Rauchdetektoren enthalten, arbeiten im wesentlichen nach zwei Funktionsprinzipien. Bei den Ionisationsbrandmeldern wird der physikalische Effekt ausgenutzt, dass sich Aerosolpartikeln an Ionen anlagern und dadurch den Ionisationsstrom in einer Ionisationskammer verringern. Bei den optischen Rauchdetektoren wird der Effekt ausgenutzt, dass das Licht an den Aerosolteilchen gestreut wird, wobei entweder die Intensitätsverringerung des Lichtstrahls oder die Intensität des gestreuten Lichtes zur Alarmgebung ausgenutzt werden.

Bei Brandversuchen wurde nun überraschenderweise gefunden, dass unabhängig von der Intensität der Rauchentwicklung der Quotient, der aus den Signalen zweier Rauchfühlerelemente unterschiedlichen Funktionsprinzips gebildet wird, eine sprunghafte Veränderung erfährt, wenn der Brand von der Schwelphase in die offene Phase übergeht. Man kann also durch die Bildung des Quotienten und dessen Auswertung direkt erkennen, ob der nachgewiesene Rauch von einem Schwelbrand oder einem Brand mit offenen Flammen herrührt (absolute Grösse des Signals), bzw. wann ein Brand von der Schwelphase in die Phase mit offenen Flammen übergeht (Aenderung der Signalgrösse mit der Zeit).

Die Erfindung wird an Hand von Ausführungsbeispielen beschrieben.

Figur 1 zeigt den zeitlichen Verlauf des Quotienten der von den Fühlerelementen unterschiedlichen Funktionsprinzips erhaltenen Signale beim Uebergang vom Schwelbrand zum offenen Brand.
Figur 2 zeigt ein Prinzipschaltbild einer Brandmeldeanlage gemäss vorliegender Erfindung.
Figuren 3 und 4 zeigen Prinzipschaltbilder von Rauchmeldern der Brandmeldeanlage gemäss vorliegender Erfindung und
Figur 5 zeigt einen Querschnitt durch einen Brandmelder zur Verwendung in der Brandmeldeanlage gemäss vorliegender Erfindung.

In Figur 1 ist der zeitliche Verlauf des Quotienten Q = s_{l/}s₂ dargestellt, si bedeutet dabei beispielsweise das Signal eines Fühlerelementes mit einer luftzugänglichen Ionisationskammer und s₂ das Signal eines Fühlerelementes mit einem fotoelektrischen Wandler. Die sprunghafte Aenderung der Grösse von Q zeigt den Uebergang des Brandes von der Schwelphase zu offenen Flammen an. Es ist klar, dass bei Vertauschen der Signale der Absolutwert von Q während der Schwelphase einen hohen Wert aufweist und bei Uebergang zur Phase mit offenen Flammen sprungartig zurückgeht. Charakteristisch ist jedoch in jedem Fall eine sprunghafte Aenderung des Absolutwertes von Q.

Die Figur 2 zeigt eine Rauchmeldeanlage, bei der ein Rauchmelder R über vier Leitungen L₁, L₂, L₃ und L₄ mit einer Signalzentrale Z verbunden ist. In dem Rauchmelder R befinden sich die beiden Rauchsensoren S_{I} und S₂. Die Ausgänge der Fühlerelemente S₁ und S₂ sind mit je einem Verstärker V_{I} und V₂ verbunden. Die vom Verstärker abgegebenen Signale sₗ und s₂ werden über die Leitungen L₂ und L₃ zur Signalzentrale Z geleitet, wo sie den Diskriminatoren D₁, D₂, D₃, D₄ und der Quotientenbildestufe Q (= s_{l/}s₂) zugeführt werden. Die Aufgabe der Diskriminatoren D₁ und D₂ besteht darin über das AND-Gate G₁ zu verhindern, dass von der Quotientenbildestufe Q ein Signal abgegeben wird, wenn die Absolutwerte der Signale sₗ und s₂ unterhalb vorbestimmter Werte bleiben, d.h. die Signale sₗ und s₂ müssen beide die in den Diskriminatoren D₁ und D₂ eingestellten Schwellwert überschreiten, damit es zur Quotientenbildung kommt.

Die Aufgabe der Diskriminatoren D₃ und D₄ besteht darin, bei Ueberschreiten von vorbestimmten Absolutwerten der Signale s₁ oder s₂ einen Alarm auszulösen. Hierzu sind die Ausgänge der Diskriminatoren D₃ und D₄ mit einem OR-Gate G₂ verbunden, dessen Ausgang die Alarmstufe A₂ ansteuert. Die Alarmstufe A₂ erzeugt ein entsprechendes Alarmsignal a₂ das am Ausgang der Signalzentrale Z abgenommen werden kann.

Der Ausgang des Quotientenbilders Q ist mit dem Diskriminator D₅ verbunden. Die Aufgabe des Diskriminators D₅ besteht darin, ein Alarmsignal auszulösen, wenn das vom Quotientenbilder abgegebene Signal einen vorbestimmten Wert überschreitet. Wird der im Diskriminator D₅ eingestellte Schwellenwert überschritten, so wird ein Signal an die Alarmstufe Aₗ weitergegeben. Die Alarmstufe A₁ gibt ihrerseits ein Alarmsignal a₁ ab, das am Ausgang der Signalzentrale Z abgenommen werden kann.

In der Figur 2 ist der Anschluss eines einzelnen Rauchmelders R an die Signalzentrale Z dargestellt. An die Leitungen Lₗund L₄ können jedoch weitere Rauchsensoren R₂...Rₙ angeschlossen werden. In diesem Fall erfolgt die Uebertragung der Signale s beispielsweise mit einem Multiplex-Verfahren, wie es allgemein in der Uebertragungstechnik üblich ist.

Figur 3 zeigt das Prinzipschaltbild einer Brandmeldeanlage gemäss Erfindung, bei der sich ein grosser Teil der Auswerteschaltung im Rauchmelder R befindet. Der Rauchmelder R weist zwei Fühlerelemente S₁ und S₂ auf, deren Ausgangssignale je₋ weils den zugehörigen Verstärkern V₁ und V₂ zugeleitet werden. Die verstärkten Signale s_{I} und s₂ werden der Quotientenbildestufe Q (= S₁/S₂) und den Diskriminatoren D₁ und D₂ zugeführt. Die Aufgabe der Diskriminatoren D₁ und D₂ besteht darin, über das AND-Gate G₁ dafür zu sorgen, dass der Quotient aus den Signalen sₗ und s₂ nur gebildet wird, wenn der Absolutwert dieser Signale einen vorgegebenen Mindestwert überschreitet. Der von der Quotientenbildestufe Q gebildete Quotient der Signale sₗ und s₂ wird dem Diskriminator D₅ zugeführt. Die Aufgabe des Diskriminators D₅ besteht darin, bei Ueberschreiten eines vorgegebenen Wertes des Quotienten ein Alarmsignal an die Alarmstufe A₁ weiterzugeben. Das Ausgangssignal von A₁ wird über eine separate Leitung an die Signalzentrale Z geleitet, wo der Alarmzustand angezeigt wird. Auch bei dieser Ausführungsform können mehrere Rauchmelder zu einer Gruppe zusammengefasst und über die gleichen Leitungen mit der Zentrale verbunden werden.

Figur 4 zeigt ein Schaltungsbeispiel einer bevorzugten Ausführungsform eines Brandmelders gemäss der Erfindung. Als rauchempfindliche Sensoren des Brandmelders dienen die Ionisationskammer 1 und der fotoelektrische Wandler 39. Die Ionisationskammer 1 ist mit einer als Vergleichswiderstand dienenden, der Aussenluft nicht zugänglichen zweiten Ionisationskammer, der Referenzkammer 3, in Serie geschaltet und der gemeinsame Verbindungspunkt der beiden Kammern ist auf das Gitter G eines Feldeffekttransistors 5, der als Impedanzwandler dient, geschaltet. An der Sourceelektrode S des Feldeffekttransistors 5 wird das niederohmige Signal der Messkammer 1 abgenommen und einem Verstärker 13 zugeführt. Der Verstärker 13 verstärkt dieses Signal s_{I} auf einen gewünschten Wert und führt es dem Quotientenbilder 17 zu.

Der fotoelektrische Wandler 39 weist eine Licht emittierende Diode 43 und eine Solarzelle 41 auf. Das von der Solarzelle 41 abgegebene elektrische Signal s₂ entspricht in seiner Grösse der empfangenen Lichtintesität. Dringt Rauch in die Messstrecke ein, so verringert sich die Spannung der Solarzelle 41 und damit die Spannung an der Basis des Transistors 33. Das verstärkte und in der Phase umgekehrte Signal s₂ wird dem Verstärker 25 zugeführt, der es ebenfalls in gewünschter Weise verstärkt und dem zweiten Eingang des Quotientenbilders 17 zuführt.

Die Signale der beiden Verstärkungsstufen 13, bzw. 25 werden jeweils einem Diskriminator 27, bzw. 29 zugeführt. Die Aufgabe der Diskriminatoren 27 und 29 besteht darin, über das AND-Gate 31 zu verhindern, dass von der Quotientenbildestufe 17 ein Signal abgegeben wird, wenn die Absolutwerte der Signale sₗ und s2unterhalb vorbestimmter Werte bleiben.

Das Ausgangssignal des Quotientenbilders 17 ist dem Verhältnis der beiden Eingangssignale s_{l/}s₂ proportional. Ueberschreitet dieses Verhältnis einen vorbestimmten Wert, so schaltet der Diskriminator 19 den Transistor 45 durch, was zu einem Strom über den Lastwiderstand 47 führt. Dieser Strom, der den Uebergang von der Schwelphase zum offenen Feuer anzeigt, wird in der Zentrale 55 als Alarmsignal ausgewertet.

Die Signale sₗ und s₂ werden ferner den beiden weiteren Diskriminatoren 21 und 23 zugeführt, deren Ausgänge mit dem OR-Gate 53 verbunden sind. Ueberschreitet der Absolutwert von s_{I} oder s₂ einen in den Diskriminatoren 21, bzw. 23 eingestellten Maximalwert, so schaltet das OR-Gate 53 den Transistor 49 durch, was zu einem Strom über den Lastwiderstand 60 und zu einem entsprechenden vom ersten verschiedenen Alarmsignal in der Zentrale 55 führt.

Durch diese Schaltungsanordnung wird erreicht, dass in der Zentrale 55 ein Alarmsignal ausgelöst wird, wenn entweder das Signal der Ionisationskammer 1 oder das Signal des fotoelektrischen Wandlers einen vorbestimmten Wert überschreitet oder aber, wenn das Verhältnis des Wertes des Signals des fotoelektrischen Wandlers 39 zur Grösse des Signals der Ionisationskammer 1, d.h. das Verhältnis s₁ zu steinen vorbestimmten Wert überschreitet.

In Figur 5 ist ein Querschnitt durch einen erfindungsgemässen Brandmelder dargestellt, bei dem eine Ionisationskammer 1 den aus'einer Licht emittierenden Diode 43 und einer Solarzelle 41 bestehenden fotoelektrischen Wandler enthält, d.h. die Ionisationskammer l und der fotoelektrische Wandler 39 sind in einem der Aussenatmosphäre zugängigen Gehäuse 61 untergebracht.

Die Ionisationskammer 1 wird von der Elektrode 63 und dem als Gegenelektrode dienenden Drahtgitter 65 gebildet. Je nach dem Verwendungszweck kann auch die Gehäuseabdeckung 67 für sich allein oder zusammen mit dem Drahtgitter 65 als Gegenelektrode dienen. Auf der Elektrode 63 befindet sich die radioaktive Quelle 69, die zur Ionisierung des Raums zwischen den Elektroden 63 und 65 (bzw. 67) dient.

Die Licht emittierende Diode 43 sendet ein paralleles Strahlenbündel aus, das von dem Spiegel 71 über den Spiegel 73 zur Solarzelle 41 reflektiert wird. Die Kontakte 75 und 77 dienen zur Spannungsversorgung, bzw. zur Weiterleitung des Alarmsignals über die Leitungen 57 und 59 zur Zentrale 55.

Der Bodenteil 79 des Gehäuses 61 enthält die im einzelnen nicht dargestellte Referenzkammer, sowie die Auswerteschaltung, wie sie beispielsweise anhand der Figur 4 beschrieben wird.

Wenn Rauch durch das Drahtgitter 65 in die Ionisationskammer 1 eindringt, so verringert sich durch Anlagerung der Aerosolteilchen an die Ionen der Ionisationsstrom der Messkammer, sowie durch Verringerung des auf die Solarzelle auftreffenden Lichtes die Spannung der Solarzelle 41. Die von der Ionisationskammer 1 und dem fotoelektrischen Wandler 39 abgegebene Signale werden wie oben im Zusammenhang mit Figur 4 beschrieben, ausgewertet.

## Patentansprüche

1. Verfahren zur Brandmeldung, bei dem von einem Brandmeldesystem, das wenigstens zwei auf verschiedene Brandphänomene reagierende Fühler'und eine gemeinsame Auswerteschaltung zur Auswertung der Eigenschaftsänderungen der Fühler und zur Alarmsignalgabe aufweist, wobei einer der Fühler einen fotoelektrischen Wandler und ein zweiter Fühler entweder einen fotoelektrischen Wandler, der nach einem anderen Prinzip arbeitet als der erste fotoelektrische Wandler, oder eine luftzugängliche Ionisationskammer aufweist, in Abhängigkeit von Brandfolgeerscheinungen ein elektrisches Signal erzeugt wird, dadurch gekennzeichnet, dass der Quotient der Signale von zwei Fühlern gebildet wird und dass ein Alarmsignal erzeugt wird, wenn der Quotient einen vorbestimmten Wert überschreitet oder eine schnelle Aenderung des Quotienten auftritt.

2. _{V}erfahrengemäss Patentanspruch 1, dadurch gekennzeichnet, dass ein Alarmsignal unterdrückt wird, wenn der Momentanwert der von den Fühlern abgegebenen Signale unter einem bestimmten Wert bleibt.

3. Verfahren gemäss einem der Patentansprüche 1 und 2, dadurch gekennzeichnet, dass je zwei auf unterschiedliche Brandphänomene ansprechende Fühler zusammen mit einem Verstärkungselement in einem Brandmelder angeordnet sind, dass mehrere Brandmelder über gemeinsame Leitungen mit einer Signalzentrale verbunden sind, und dass die Uebertragung der elektrischen Signale von den Brandmeldern zur Signalzentrale nach einem Multiplex-Verfahren erfolgt.

4. Verfahren gemäss Patentanspruch 3, dadurch gekennzeichnet, dass die Momentanwerte der von den Fühlern erzeugten Signale an die in der Signalzentrale befindliche Auswerteschaltung übertragen werden.

5. Verfahren gemäss Patentanspruch 2, dadurch gekennzeichnet, dass der Quotient der von den beiden Fühlern erzeugten Signale in den Brandmeldern gebildet wird und dass die Momentanwerte der von den Fühlern erzeugten Signale und der Quotient der _{F}ühlersignale an die in der Signalzentrale vorhandenen Schaltungselemente, die ein Alarmsignal erzeugen, übertragen werden.

6. Brandmeldeanlage mit wenigstens zwei Fühlerelementen unterschiedlichen Funktionsprinzips und einer gemeinsamen Auswerteschaltung zur Auswertung der Eigenschaftsänderungen der Fühlerelemente und zur Signalgabe, dadurch gekennzeichnet, dass die Auswerteschaltung Schaltungselemente aufweist, die den Quotienten der von den beiden Fühlerelementen erhaltenen Signale bilden.

7. Brandmeldeanlage gemäss Patentanspruch 6, dadurch gekennzeichnet, dass sie als erstes Fühlerelement eine luftzugängliche Ionisationskammer und als zweites Fühlerelement einen fotoelektrischen Wandler, der nach dem Extinktionsprinzip arbeitet, aufweist.

8. Brandmeldeanlage gemäss Patentanspruch 6, dadurch gekennzeichnet, dass sie als erstes Fühlerelement eine luftzugängliche Ionisationskammer und als zweites Fühlerelement einen fotoelektrischen Wandler, der nach dem Streulichtprinzip arbeitet, aufweist.

9. Brandmeldeanlage gemäss Patentanspruch 6, dadurch gekennzeichnet, dass sie als erstes Fühlerelement einen fotoelektrischen Wandler, der nach dem Extinktionsprinzip arbeitet und als zweites Fühlerelement einen fotoelektrischen Wandler, der nach dem Streulichtprinzip arbeitet aufweist.

10. Brandmeldeanlage gemäss einem der Patentansprüche 6 bis 9, dadurch gekennzeichnet, dass die Fühlerelemente unterschiedlichen Funktionsprinzips jeweils zusammen mit einem Verstärkungselement in einem Brandmelder angeordnet sind und dass die gemeinsame Auswerteschaltung in einer Signalzentrale angeordnet ist.

11. Brandmeldeanlage gemäss einem der Patentansprüche 6 bis 9, dadurch gekennzeichnet, dass sich zwei Fühlerelemente unterschiedlichen Funktionsprinzips gemeinsam in einem Brandmeldergehäuse befinden, und dass die gemeinsame Auswerteschaltung in einer Signalzentrale angeordnet ist.

12. Brandmeldeanlage gemäss einem der Patentansprüche 6 bis 9, dadurch gekennzeichnet, dass jeweils zwei Fühlerelemente unterschiedlichen Funktionsprinzips benachbart in einem zu überwachenden Bereich angeordnet sind, dass sie paarweise über Leitungen mit einer Signalzentrale verbunden sind, und dass die Signalzentrale die gemeinsame Auswerteschaltung enthält.

13. Brandmeldeanlage gemäss einem der Patentansprüche 6 bis 9, dadruch gekennzeichnet, dass zwei Fühlerelemente unterschiedlichen Funktionsprinzips zusammen mit einer Multiplex-Schaltungseinrichtung, welche die Momentanwerte der Fühlerelementsignale zur Signalzentrale überträgt, in einem Brandmeldergehäuse angeordnet sind, dass in einer Signalzentrale Schaltungselemente angeordnet sind, die bei Ueberschreiten eines vorbestimmten Wertes der Momentanwerte der Fühlerelementsignale ein Alarmsignal geben, sowie Schaltungselemente, die den Quotienten der von den beiden Fühlerelementen erhaltenen Momentansignale bilden und bei Ueberschreiten eines vorbestimmten Wertes dieses Quotienten ein vom ersten Alarmsignal unterschiedliches Alarmsignal geben.

14. Brandmeldeanlage gemäss einem der Patenansprüche 6 bis 9, dadruch gekennzeichnet, dass zwei Fühlerelemente unterschiedlichen Funktionsprinzips zusammen mit je einer Verstärkerschaltung, einem Diskriminator, einem Quotientenbilder und einer Miltiplex-Uebertragungsschaltung, welche die Momentanwerte der Fühlerelemente und den aus den Signalen der Fühlerelemente gebildeten Quotienten zur Signalzentrale überträgt, in einem Brandmeldergehäuse angeordnet sind und dass in einer Signalzentrale Schaltungselemente angeordnet sind, welche-ein Alarmsignal erzeugen, wenn die Momentanwerte der Signale der Fühlerelemente einen vorbestimmten Wert überschreiten, sowie Schaltungselemente, welche ein vom ersten Signal unterschiedliches Alarmsignal erzeugen, wenn der Quotient der von den beiden Fühlerelementen abgegebenen Signale einen vorbestimmten Wert überschreitet.

15. Brandmeldeanlage gemäss einem der Patenansprüche 13 und 14, dadurch gekennzeichnet, dass die Auswerteschaltung Schaltungselemente enthält, welche bei Ueberschreiten der Fühlerelementsignale über einen bestimmten Wert und bei Ueberschreiten des Quotienten der Fühlerelementsignale über einen vorbestimmten Wert unterschiedliche Signale erzeugen, welche durch die Multiplex-Uebertragungsschaltung an die Signalzentrale übertragen werden.

16. Brandmeldeanlage gemäss einem der Patenansprüche 6 bis 15, dadurch gekennzeichnet, dass sie Schaltungselemente aufweist, welche die Quotientenbildung unterdrücken, wenn die Absolutwerte der Fühlerelementsignale unterhalb vorbestimmter Werte bleiben.
